# FASCICULE DE BREVET EUROPEEN

(11) **EP 0 850 470 B1**
(45) Date de publication et mention de la délivrance du brevet: **16.06.1999**
(21) Numéro de dépôt: 96930202.5
(22) Date de dépôt: 04.09.1996
(51) Int. Cl.: G10L 3/00

(54) **PROCEDE DE QUANTIFICATION VECTORIELLE DE VOCODEURS BAS DEBIT**
VEKTORQUANTISIERUNGSVERFAHREN FÜR VOKODER MIT NIEDRIGER DATENRATE
VECTOR QUANTIZATION METHOD FOR LOW BIT RATE VOCODERS

(30) Priorité: 05.09.1995 FR 9510393
(43) Date de publication de la demande: 01.07.1998
(73) Titulaire: THOMSON CSF, 75008 Paris (FR)
(72) Inventeur: LAURENT, Pierre, André, F-92402 Courbevoie Cédex (FR)
(74) Mandataire: Lincot, Georges
(86) Numéro de dépôt international: FR9601347
(87) Numéro de publication internationale: WO9709711

(56) Documents cités:
- EP-A- 0 504 485
- US-A- 4 907 276
- 1985 IEEE MILITARY COMMUNICATIONS CONFERENCE, MILCOM '85, vol. 2, 20 - 23 Octobre 1985, BOSTON, MA, pages 620-623, XP002005115 T.R. FISCHER, K.T. MALONE: "TRANSFORM CODING OF SPEECH WITH PYRAMID VECTOR QUANTIZATION"

## Description

La présente invention concerne un procédé de quantification vectorielle de vocodeurs bas débit.

Elle s'applique notamment aux vocodeurs à prédiction linéaire, similaires à ceux décrits par exemple dans la Revue Technique THOMSON-CSF, volume 14, n° 3, septembre 1982, pages 715 à 731, suivant lesquels le signal de parole est identifié à la sortie d'un filtre numérique dont l'entrée reçoit, soit une forme d'onde périodique correspondant à celles des sons voisés comme le sont les voyelles, soit une forme d'onde aléatoire correspondant à celles des sons non voisés comme le sont la plupart des consonnes.

Il est connu que la qualité auditive des vocodeurs à prédiction linéaire dépend en grande partie de la précision avec laquelle leur filtre prédicteur est quantifié et que cette qualité diminue généralement lorsque le débit numérique entre vocodeurs diminue car la précision de quantification du filtre devient alors insuffisante. De nombreux procédés de quantification du type de ceux décrits par exemple, dans la demande de brevet EP 0504485 A2 ou dans le brevet US 4907276 ont été développés pour résoudre ce problème. Le brevet US 4907276 décrit une quantification vectorielle utilisant la transformation du signal d'entrée dans le domaine des vecteurs propres de la matrice de covariance du signal. D'une manière générale le signal de parole est segmenté en trames indépendantes de durée constante et le filtre est renouvelé à chaque trame. Ainsi pour arriver à un débit d'environ 1820 bits par seconde, il faut, selon une réalisation standard normalisée, représenter le filtre par un paquet de 41 bits transmis toutes les 22,5 millisecondes. Pour des liaisons non standard à plus faible débit, de l'ordre de 800 bits par seconde, moins de 800 bits par seconde doivent être transmis pour représenter le filtre ce qui constitue approximativement un rapport de 3 en débit par rapport aux réalisation standards. 30 bits en moyenne sont utilisés pour quantifier un filtre sur deux, et ces 30 bits se décomposent en 3 bits définissant un schéma de quantification et 27 bits pour quantifier 10 quantités obtenues à partir de coefficients LAR (abréviations anglo-saxonnes de Log Area Ratios) par déplacement et rotation dans l'espace à 10 dimensions ainsi défini. Le résultat est que la quantification commence à n'être plus qu'approximativement transparente, et qu'il faut compenser auditivement cet artefact en quantifiant grossièrement les filtres situés dans les transitions du signal de parole et finement ceux correspondant à des zones stables. Pour obtenir malgré tout une précision de quantification suffisante du filtre prédicteur l'approche classique consiste à mettre en oeuvre un schéma de quantification vectorielle intrinsèquement plus efficace que celui utilisé dans les systèmes standards où les 41 bits mis en oeuvre servent à quantifier scalairement les P = 10 coefficients de leur filtre de prédiction. La méthode repose sur l'utilisation d'un dictionnaire contenant un nombre déterminé de filtres standards obtenus par apprentissage. Elle consiste à transmettre uniquement la page ou l'index où se trouve le filtre standard le plus proche du filtre idéal. L'avantage est dans la réduction du débit binaire qui est obtenu, seulement 10 à 15 bits par filtre étant transmis au lieu des 41 bits nécessaires en mode de quantification scalaire, mais cette réduction de débit est obtenue au prix d'une très forte augmentation de la taille de mémoire nécessaire pour stocker les éléments du dictionnaire et d'une charge de calcul importante imputable à la complexité de l'algorithme de recherche des filtres.

En appliquant également cette approche aux vocodeurs à bas débit de 800 bits/s et moins, il est communément admis que 24 bits suffisent pour un dictionnaire composite produit de deux dictionnaires de 4 096 éléments prenant en compte les quatre premiers LSP et les six derniers respectivement. L'inconvénient majeur de ce type de quantification réside encore dans la nécessité de constituer ce dictionnaire, de le stocker, et d'effectuer la quantification proprement dite.

Des alternatives au schéma de quantification vectorielle ont aussi été proposées pour réduire le nombre d'éléments stockés dans le dictionnaire. C'est ainsi qu'il est connu notamment une technique de quantification de vecteur pyramidal, dont une description peut être trouvée dans la revue IEEE trans. on INFTH vol. IT 32 n° 4 juillet 1986 pages 568 à 582 de M. Thomas R. FISCHER ayant pour titre " A pyramid vector quantizer". Suivant cette technique les données d'entrée multidimensionnelles sont réparties sur les sommets d'un réseau régulier inclus dans une pyramide de dimension multiple. Cette technique de quantification est appliquée principalement pour des données à caractéristique de répartition Laplaciennes. Mais la réduction en débit qui en résulte n'est toutefois pas suffisamment appréciable. Ceci est particulièrement dû au fait qu'en pratique la forme de l'ensemble des données multidimensionnelles à traiter est plutôt inscrite à l'intérieur d'un ellipsoïde, notamment lorsqu'il est utilisé un système de calcul à prédiction/extrapolation qui amène toujours une forme à caractéristique Gaussienne des données. D'autre part la pyramide qui est inscrite sur cet ellipsoïde amène à coder des points qui se trouvent à l'extérieur de l'ellipsoïde entourant le nuage de points à coder ce qui oblige à dimensionner les mots de code avec un nombre de bits qui va au delà de ce qui est strictement nécessaire.

Le but de l'invention est de pallier les inconvénients précités.

A cet effet, l'invention a pour objet un procédé de quantification vectorielle de vocodeurs bas débit selon la revendication 1.

L'invention a pour principal avantage qu'elle met en oeuvre un procédé de quantification des filtres de prédiction qui n'exige pratiquement pas plus d'éléments binaires pour quantifier les points représentatifs des filtres de prédiction qu'un procédé de quantification vectorielle à dictionnaire tout en restant de réalisation simple, rapide n'occupant qu'un espace mémoire réduit.

D'autres caractéristiques et avantages de l'invention apparaîtront ci-après à l'aide de la description qui suit faite en regard des figures des dessins annexés qui représentent :

La figure 1 un organigramme illustrant le procédé de codage de la parole mis en oeuvre par l'invention.

La figure 2 un espace vectoriel à deux dimensions figurant une répartition de coefficients d'aire dérivés des coefficients de réflexion modélisant le conduit vocal.

La figure 3 une illustration du procédé de codage selon l'invention dans un espace à trois dimensions.

Les figures 4 à 8b des exemples de répartition du codage de points dans un espace à trois dimensions obtenu par la mise en oeuvre du procédé selon l'invention.

Le procédé de codage selon l'invention consiste, après avoir découpé le signal de parole en trames de longueur constante d'environ 20 à 25 ms, comme ceci a lieu habituellement dans les vocodeurs, à déterminer et à coder les caractéristiques du signal de parole sur des trames successives en déterminant l'énergie du signal P fois par trame.

La synthèse du signal de parole sur chaque trame a lieu ensuite en procédant au détramage et au décodage des valeurs des caractéristiques codées du signal de parole.

Les étapes représentatives du procédé de codage selon l'invention qui sont représentées à la figure 1 consistent à calculer à l'étape 1, après une étape non représentée d'échantillonnage du signal de parole S_{K} sur chaque trame et-quantification des échantillons sur un nombre déterminé de bits suivit d'une préaccentuation de ces échantillons, les coefficients Kᵢ d'un filtre de modélisation du conduit vocal à partir de coefficients d'autocorrélation Rᵢ des échantillons S_{K} suivant une relation de la forme

Le calcul des coefficients Kᵢ est effectué par exemple en appliquant l'algorithme connu de M. LEROUX-GUEGEN dont une description peut être trouvée dans l'article de la revue IEEE Transaction on Acoustics Speech, and Signal Processing June 1977 ayant pour titre "A fixed point computation of partial correlation coefficients". Ce calcul revient à inverser une matrice carrée dont les éléments sont les coefficients Rᵢ de la relation (1).

L'étape 2 suivante consiste à distordre de façon non linéaire les coefficients de réflexion en les transformant en coefficients d'aire notés LARᵢ de l'abréviation anglo-saxonne LOG AREA RATIO par la relation avec i = (1...P)
de façon à calculer à l'étape 3 les vecteurs propres d'une matrice d'autocorrélation des coefficients LARᵢ qui définissent dans l'espace à P dimensions les directions privilégiées d'un nuage de points dont les coordonnées sont les coefficients LARᵢ avec i = 1 - P. A titre d'exemple, le nuage de points représenté à la figure 2 dans un espace à seulement deux dimensions fait apparaitre deux directions privilégiées symbolisées par les vecteurs propres V₁ et V₂.

En retournant à la figure 1, l'étape 4 consiste à projeter les coefficients LAR sur les directions privilégiées en calculant par exemple des coefficients λᵢ, représentant la somme des projections des coefficients (LARⱼ - $\overline{\text{LAR}}$ ⱼ) sur les vecteurs propres Vᵢ à Vₚ de la matrice d'autocorrélation des coefficients LAR, par la relation pour i = (1--p) dans laquelle V_{i, j} désigne les vecteurs propres et $\overline{{\text{LAR}}_{\text{j}}}$ est la valeur moyenne de chaque coefficient LARⱼ de rang j.

Comme chacun des coefficients λᵢ évolue entre une valeur minimale -λᵢₘₐₓ et une valeur maximale +λᵢₘₐₓ, cette évolution rend possible l'approximation de la forme du nuage de points observé par un hyperellipsoïde dont les valeurs des demi-grands axes sont représentées par les coefficients λᵢₘₐₓ.

Pour chacun des λᵢ, il est alors effectué une quantification uniforme entre une valeur minimale λᵢₘᵢₙᵢ et une valeur maximale λᵢₘₐₓ avec un nombre de bits nᵢ qui est calculé par les moyens classiques en fonction du nombre total N de bits utilisés pour quantifier le filtre et les pourcentages d'inertie correspondant aux vecteurs propres Vᵢ.

La quantification des coefficients λᵢ a lieu en utilisant une mesure de distance entre filtres dont la plus naturelle est la distance Euclédienne pondérée de la forme : dans laquelle les coefficients γᵢ sont fonction décroissante de leur rang i et sont ajustés expérimentalement.

De façon équivalente, sachant que les coefficients λᵢ sont centrés autour du barycentre de l'hyperéllipsoïde, le même résultat peut aussi être obtenu en utilisant une mesure de distance purement Euclidienne portant sur les coefficients modifiés, telle que Les points représentatifs des filtres de coordonnées µᵢ , sont alors situés à l'intérieur d'un hyperellipsoïde de dimension P dont les P demi-grands axes valent respectivement µᵢₘₐₓ avec µᵢₘₐₓ = λᵢₘₐₓ γᵢ^{1/2} .

Dans ces conditions si chacune des coordonnées µᵢ était quantifiée uniformément entre -µᵢₘₐₓ et +µᵢₘₐₓ ,le nombre de bits nécessaire serait alors égal au logarithme en base 2 du rapport entre un volume parallélépipédique (pavé) quantifiable et le volume d'un hypercube élémentaire selon la relation où Δ est le pas de quantification. Mais cette définition, conduit à représenter non seulement les points qui sont à l'intérieur de l'ellipsoïde mais également une multitude de points extérieurs. Par exemple, en dimension 3, cela conduit à représenter 2 fois plus de points qu'il n'est nécessaire. Cette inflation du nombre de points à coder croit d'autant plus que le nombre de dimensions de l'espace à considérer augmente.

En effet, en considérant le volume d'un ellipsoïde défini pour P pair par la relation le nombre de bits N_{E} strictement nécessaire est alors donné par ce qui donne

Pour le cas d'un filtre de prédiction à P=10 coefficients cela représente une différence de -8,65 bits et montre qu'il suffit en principe de n'utiliser pour N_{E} que seulement 24 bits au lieu des 33 bits nécessaire pour quantifier les coefficients µᵢ de façon indépendante.

Dans ces conditions il apparaît que le seul moyen de gagner effectivement les bits souhaités consiste à effectuer une quantification dans un espace qui est strictement limité à l'intérieur du volume utile, de l'ellipsoïde des points µᵢ. Ceci est réalisé par l'invention grâce à l'exécution à l'étape 5 d'un algorithme qui permet de numéroter sans ambiguïté tous les points situés dans ce volume.

Pour la commodité du raisonnement on supposera dans ce qui suit que le volume des points est délimité par une enveloppe de forme ellipsoïde ou pyramidale, mais on concevra que le procédé de codage de l'invention qui est décrit vaut aussi pour des volumes d'enveloppe quelconque.

En supposant pour simplifier que l'espace des données à quantifier est un espace de dimension 3 (N=3) et que tous les points à l'intérieur d'un ellipsoïde d'axes orthonormés 2X, 2Y, 2Z peuvent être quantifiés avec un pas de quantification égal à l'unité, le procédé de quantification selon l'invention appliqué à cet espace consiste à associer un nombre unique à chaque ensemble de coordonnées entières x0, y0, z0 vérifiant la relation :$\frac{{\text{x}}_{\text{0}}^{\text{2}}}{{\text{X}}^{\text{2}}} \text{+} \frac{{\text{y}}_{\text{0}}^{\text{2}}}{{\text{Y}}^{\text{2}}} \text{+} \frac{{\text{z}}_{\text{0}}^{\text{2}}}{{\text{Z}}^{\text{2}}} \text{≤ 1}$

Comme le montre la figure 3 cette association est réalisée en trois étapes. Une première étape consiste à parcourir l'axe des x et à calculer le nombre total de points situés dans les tranches de l'ellipsoïde qui lui sont perpendiculaires et coupant l'axe des x en des points pour lesquels x prend les valeurs entières successives -X , -X+1,..., x-2, x-1. La deuxième étape consiste à parcourir l'axe des y en ajoutant au résultat précédent la somme des nombres de points situés dans les tranches de l'ellipsoïde pour lesquelles l'abscisse vaut x et l'ordonnée vaut successivement -Y(x), -Y(x+1),..., y-2, y-1 où Y(x)≤Y et est la plus grandfe valeur pour laquelle le point de coordonnées (x Y(x), 0) est situé dans l'ellipsoïde ou sa surface. Enfin suivant la troisième étape, l'axe des z est parcouru en ajoutant au résultat précédent la somme des nombres de points situés dans les tranches pour lesquelles l'abscisse vaut x, l'ordonnée vaut y et l'altitude vaut successivement -Z(x,y), -Z(x,y)+1,..., z-2, z-1 où Z(x,y)≤Z et est la plus grande valeur pour laquelle le point de coordonnées (x,y,Z(x,y) est situé dans l'ellipsoïde ou sa surface. Le résultat final donne le nombre exact de points s'étendant avant le point à quantifier, c'est-à-dire les points pour lesquels x ou y ou z est inférieur à xo, yo ou zo respectivement. Ce principe peut naturellement être étendu à des dimensions d'espace d'ordre quelconque. Pour un espace d'ordre N, les différents volumes de dimensions 2, 3,..., N-1 sont précalculés et mémorisés dans une mémoire morte. En généralisant ce principe à un ellipsoïde à N dimensions, et en désignant par A₁ , A₂ ,..., A_{N} les dimensions des demi-axes le volume intérieur à l'ellipsoïde est défini par la relation : avec et l'équation de sa surface est définie par la relation : En désignant par Vₘ(_{A}) le volume d'une tranche à m dimensions (m< ou égal à N) de l'ellipsoïde, dans laquelle la m^{ième} coordonnée est comprise entre -A et +A celui-ci s'exprime par la relation : La relation (14) permet de déduire sans difficulté une relation de récurrence liant deux volumes de dimensions consécutives soit : Le nombre de points à quantifier peut alors être obtenu à partir des relations précédentes en considérant par exemple que le pas de quantification vaut 1 et que les dimensions des axes Ai sont des entiers positifs. Cette détermination peut être obtenue en considérant successivement les points isolés (dimension 0), les séries de points contigus (dimension 1), puis en calculant itérativement les volumes de dimensions 2...N-1.

Un microprogramme permettant d'obtenir ce résultat est fourni en Annexe 1.

L'algorithme de quantification selon l'invention est déduit de l'exemple précité en 3 dimensions. Cet algorithme consiste à accumuler dans la valeur de code le nombre de points rencontrés en partant d'une valeur minimale des coordonnées pour arriver à la valeur de code du point considéré. Pour effectuer ce traitement les valeurs réelles des coordonnées Xᵢ sont d'abord converties en leur valeur entière la plus proche. Les valeurs résultantes sont alors corrigées de façon à être sûr que le point correspondant est bien situé à l'intérieur de l'ellipsoïde, car pour les points éventuellement extérieurs, il est admis que l'erreur de quantification peut être plus grande que celle obtenue pour les points à l'intérieur. Un processus optimum permettant de traiter ces points serait de trouver les points qui semblent les plus proches à l'intérieur de l'ellipsoïde. Cependant à l'exception d'une quantification de points à l'intérieur d'une sphère il n'existe malheureusement pas de procédé simple pour effectuer ce traitement. Un algorithme suboptimum permettant de placer ces points itérativement à l'intérieur de l'ellipsoïde par une modification de leurs coordonnées successives est le suivant:

En pratique les instructions de l'algorithme précédent doivent être incluses dans le microprogramme de codage proprement dit en utilisant les volumes Vₙ (A) déjà calculés. Cet algorithme consiste en une accumulation dans le code final du nombre de points laissés derrière le point codé de coordonnées (X₁...X_{N}) en partant d'un point de coordonnées (0, 0...0, A_{N}) à la surface de l'ellipse et en descendant vers le point à quantifier. Un microprogramme pour l'exécution de cet algorithme de codage est fourni en Annexe 2.

Naturellement le temps d'exécution maximum de l'algorithme précédent peut être raccourci grâce aux symétries. En effet, si Code0 représente le code du point d'origine de coordonnées (00...0) et C représente la valeur de code pour le point de coordonnées X₁,..., X_{N} le code correspondant au point symétrique (-X₁, ..., -X_{N}) est exactement égal à 2* Code0-C. Pour tenir compte de ce fait le microprogramme précédent peut être complété par les instructions suivante : IF Inversion THEN Code = 2 Code0 - Code

Un exemple de quantification est représenté à la figure 4 pour les valeurs d'axe A₁=1 , A₁=3 et A₁=4. Dans cette représentation il y a au total 37 centroïdes de cubes élémentaires et le barycentre de l'ellipsoïde correspond au code 18. Pour comparaison, un exemple de quantification pyramidale équivalent est représenté à la figure 5. Dans ce cas le barycentre correspond au code 14.

L'algorithme de déquantification procède en cherchant à reconstituer les termes qui ont été additionnés pour donner la valeur du code sachant que cette reconstruction est unique par nature.

Un microprogramme correspondant est fourni en Annexe 3.

Pour tenir compte de certaines situations où il peut être intéressant de déplacer l'origine de l'ensemble des centroïdes., les algorithmes précédents peuvent encore être modifiés en considérant des coordonnées demi entières plutôt qu'entières. Une première possibilité peut consister à réaliser un quantificateur dont les axes sont de dimension double des axes Aᵢ requis. Un vecteur de N valeurs réelles peut alors être quantifié après doublement, en utilisant seulement des entiers impairs. L'algorithme précédent peut alors être utilisé, le code de sortie obtenu étant converti par une table donnant le code final. Ce transcodage est nécessaire pour la raison que si environ un quart seulement des centroïdes originaux sont à considérer, cette réduction ne facilite pas pour autant l'exécution de l'algorithme. En effet, comme le montre la figure 6 on obtient alors avec des dimensions d'axe A₁=1, A₂=3, A₃=4, un ellipsoïde étendu de dimensions 2, 6 et 8 qui contient 369 centroïdes ce qui est très important comparés aux 56 centroïdes de l'ellipsoïde conçu en coordonnées demi-entières.

Une deuxième possibilité peut consister à modifier l'initialisation de l'algorithme, le codage et le décodage de façon à n'utiliser que des coordonnées paires. Des microprogrammes correspondant modifiés sont fournis en Annexe 4.

Les codes sont transmis suivant des mots binaires. Cependant, comme le nombre de points compris à l'intérieur d'un ellipsoïde n'a, a priori aucune raison particulière de former une exacte puissance de deux, il paraît hautement souhaitable pour utiliser un nombre optimal de bits dans la formation du code, que ce nombre soit aussi près que possible d'une exacte puissance de deux. Ceci peut être obtenu en ajustant le volume de l'ellipsoïde par des longueurs d'axes fractionnaires plutôt qu'entières.

De manière à simplifier l'exposé, on supposera que les fractions représentant les axes Aᵢ ont un dénominateur commun. En pratique les valeurs de dénominateur de 1, 2, 3 sont suffisantes pour obtenir sans difficulté des ellipsoïdes contenant un nombre de centroïdes aussi voisins que possible d'une puissance exacte de deux.

Par exemple, en considérant en dimension 4 un ellipsoïde de dimensions (3, 4, 5, 6), celui-ci contient exactement 1765 points. Ce nombre est exactement compris entre 1024 et 2048. En modifiant ces dimensions dans les rapports (9/3, 13/3, 15/3, 19/3) ce nombre est changé par le nombre 2025 qui est 98,87% proche de 2048 et on peut dire qu'il représente une perte binaire équivalente de log.2(0,9887)=0,016 bits. La différence 2048 - 2025 = 23 de codes perdus peut alors être utilisée pour le codage de configurations particulières si nécessaire.

En conséquence, les algorithmes précédents peuvent encore être modifiés en considérant des longueurs d'axes de la forme (A₁/D, A₂/D, ..., A_{N}/D) où D est un dénominateur commun de valeur faible. Les valeurs fortes pour D ne sont pas nécessaires car dans la pratique il est toujours possible d'obtenir un bon codage avec D=1, 2 ou 3.

L'introduction d'un dénominateur commun conduit à effectuer les traitements suivants :
1 - définition des axes :${\text{a}}_{\text{i}} \text{=} \frac{{\text{A}}_{\text{i}}}{\text{D}} \text{i = 1...N}$
2 - équation de l'ellipsoïde (K=2) de la pyramide (K=1) :
3 - Valeur maximale de Xₙ soit
4 - En réduisant au même dénominateur et en conservant seulement les numérateurs on définit les formules de récurrences suivantes :${\text{Den}}_{\text{n}} {\text{X}}_{\text{n}}^{\text{K}} {\text{≤ Num}}_{\text{n}}$ avec${\text{Den}}_{\text{N}} {\text{= D}}^{\text{K}}$ ${\text{Num}}_{\text{N}} {\text{=A}}_{\text{N}} {\text{}}^{\text{K}}$

Les relations précédentes montrent que si D est différent de l'unité ou si les axes Aᵢ n'ont pas des dimensions faibles ou si les dimensions N sont importantes, un nombre important de points doit être calculé et que ce calcul doit être effectué en multiprécision arithmétique. La valeur maximum de Xₙ est exactement (Numₙ/Denₙ)^{½}, et cette valeur n'est presque jamais entière, de ce fait, il est impossible d'utiliser les tableaux tels que Vₙ(Xₙ) en programmation. En pratique, ce problème peut être résolu en utilisant deux tableaux, un tableau pour les volumes et un tableau de valeurs correspondant au numérateur puisque les dénominateurs ne changent pas. De la sorte, l'accès à un volume déterminé peut être trouvé par le numérateur correspondant à celui recherché. Pour réduire le temps de calcul les numérateurs sont mémorisés dans l'ordre croissant avec leur volume correspondant. Les microprogrammes d'initialisation de codage et de décodage sont alors modifiés de la façon représentée à l'annexe 5.

Une autre possibilité consiste à considérer seulement les centroïdes dont la somme des coordonnées est paire ou impaire. Ceci revient à conserver seulement la moitié des centroïdes d'origine, ceux-ci se répartissant sur le réseau original d'origine DN dénoté ici Dₙ₀ où son complément Dₙ₁ qui ne comprend pas l'origine.

Le principal avantage de procéder ainsi est que cela permet de diminuer l'erreur de quantification moyenne de -0,25 db si N=3 où d'environ -0,4 db pour N=4 à 10. Cela conduit à modifier l'algorithme de quantification initiale en ne considérant seulement que les points de coordonnées respectivement paires ou impaires. Dans ces conditions l'algorithme de quantification consiste à quantifier comme précédemment les points en recherchant des valeurs entières les plus proches de chaque coordonnée et à modifier les coordonnées entières qui sont les plus distantes de leur valeur réelle d'origine. Cependant le codage et le décodage sont alors légèrement plus complexes que pour un réseau de points ayant des coordonnées entières.

En effet deux ensembles de volumes doivent être trouvés pour les dimensions 1 à N-1, un premier ensemble V_{0,n(A)} de volumes à n dimensions ayant une somme impaire de coordonnées à un deuxième ensemble V_{1n(A)} de volumes de dimension n ayant une somme paire de coordonnées. Dans ces conditions le calcul des volumes a lieu de la façon décrite par le microprogramme de l'annexe 6.

Un exemple de quantification ellipsoïdale de vecteur pour D_{3,0} et D_{3,1} est représenté aux figures 7a et 7b. Dans cette représentation, les trois axes ont respectivement pour dimensions 2, 4, 5, c'est-à-dire qu'ils sont légèrement plus grands que ceux des exemples précédents pour obtenir un nombre suffisant de points. Chaque centroïde est relié à ses voisins les plus proches de la même façon qu'aux figures 4 et 6. Il peut être vérifié sur ces figures que le barycentre appartient (figure 7a) ou n'appartient pas ( figure 7b) à l'ensemble des centroïdes.

Une généralisation du procédé à une quantification pyramidale est aussi représentée aux figures 8a et 8b.

### ANNEXES

### Annexe 1

1. Pour les points isolés${\text{V}}_{\text{o}} \text{(0)=1}$
2. Pour les séries de points contigus de dimension 1${\text{FOR A + 0 TO A}}_{\text{1}} {\text{D0 V}}_{\text{1}} \text{(A) = 2*A+1}$
3. Pour les volumes de dimensions 2,..., N-1

### Annexe 2

### Annexe 3

Une amélioration de la vitesse d'exécution de ce microprogramme peut aussi être obtenue en introduisant les instructions suivantes :

### Annexe 4

Modification du codage Modification du décodage.

### Annexe 5

A initialisation : calcul des volumes et des numérateurs B. Algorithme de codage (les xᵢ sont supposés correctes). C. Algorithme de décodage Nota : Les instructions référencées par (Z) sont celles à utiliser lorsque les axes ont des longueurs entières. Les instructions référencées par (D) concernent des réseaux de points ayant des coordonnées à sommes paires et impaires. Pour les instructions référencées par (Z/D), NV_{a,b} est remplacé par NV_{p,a,b}, V_{a,b} par V_{p,a,} _{b} et maxNumer_{a,b} est remplacé par maxNumer_{p,a,b} si le réseau courant est Dₙ₀ ou Dₙ₋₁. Pour Dₙ, la parité variable est 0 pour Dₙ₀ et 1 pour Dₙ₁. La fonction REM2(X) calcule le reste de la division de X par 2: elle est équivalente à X - 2 INT(X/2).

### Annexe 6

## Revendications

1. Procédé de quantification vectorielle de vocodeurs bas débit caractérisé en ce qu'il consiste à déterminer le domaine du codage en entourant par une enveloppe le nuage des points de la matrice d'autocorrélation des coefficients d'aire (LARi)) du filtre de modélisation du conduit vocal à déterminer (3) les axes principaux du volume de points intérieurs à l'enveloppe, à projeter (4) les coefficients de la matrice d'autocorrélation sur les axes principaux, à découper le volume intérieur de l'enveloppe en volumes élémentaires et à coder les coefficients résultats de la projection en fonction de leurs coordonnées dans l'espace défini par les axes principaux du volume des points intérieurs à l'enveloppe en attribuant à chaque ensemble de coefficients résultats de la projection une valeur de code unique, celle correspondant à l'emplacement du volume élémentaire dans lequel l'ensemble se trouve.

2. Procédé selon la revendication 1 caractérisé en ce qu'il consiste pour effectuer le codage de chaque point , à découper le volume intérieur à l'enveloppe en tranches perpendiculaires à une premiere direction d'axe principal depuis une premiere tranche d'extrémité jusqu'à une tranche précédant la derniere tranche comportant le point à coder , en accumulant les nombres de points compris dans chaque tranche successive,et à ajouter au nombre de points obtenus le nombre de points restant dans la derniere tranche pour arriver au point à coder.

3. Procédé selon l'une quelconque des revendications 1 et 2 caractérisé en ce que l'enveloppe entourant le nuage de points est un hyperéllipsoïde centré au barycentre du nuage de points.

4. Procédé selon l'une quelconque des revendications 1 et 2 caractérisé en ce que l'enveloppe entourant le nuage de points est de forme pyramidale et est centrée au barycentre du nuage de points.

5. Procédé selon l'une quelconque des revendications 2 à 4 caractérisé en ce qu'il consiste à convertir les valeurs réelles des coordonnées des points à coder en leur valeur entière les plus proches.

6. Procédé selon l'une quelconque des revendications 2 à 4, caractérisé en ce qu'il consiste à ne considérer pour le codage que des coordonnées demi-entières.

7. Procédé selon l'une quelconque des revendications 2 à 4, caractérisé en ce qu'il consiste à ne considérer pour le codage des coordonnées de sommes paires ou impaires.

8. Procédé selon l'une quelconque des revendications 1 à 7 caractérisé en ce qu'il consiste à ajuster le volume intérieur de l'enveloppe par des longueurs d'axes de coordonnées fractionnaires.

9. Procédé selon la revendication 8 caractérisé en ce que les longueurs d'axes fractionnaires ont un dénominateur commun.

## Patentansprüche

1. Verfahren zur Vektorquantifizierung von Vokodern mit niedrigem Datendurchsatz, dadurch gekennzeichnet, daß es darin besteht, den Kodierbereich zu bestimmen, indem die Wolke von Punkten der Autokorrelationsmatrix der Bereichskoeffizienten (Log.Area Ratio - LARi) des Modellbildungsfilters für den Sprachverlauf mit einer Hülle umgeben wird, dann die Hauptachsen des Volumens von Punkten innerhalb der Hülle zu bestimmen (3), dann die Koeffizienten der Autokorrelationsmatrix auf die Hauptachsen zu projizieren (4), dann das Volumen innerhalb der Hülle in Elementarvolumina zu zerlegen und die sich bei der Projektion ergebenden Koeffizienten abhängig von ihren Koordinaten in dem durch die Hauptachsen des Volumens von Punkten innerhalb der Hülle definierten Raum zu kodieren, indem jeder Gruppe von sich bei der Projektion ergebenden Koeffizienten ein einheitlicher Kodewert zugewiesen wird, der der Stelle des Elementarvolumens entspricht, in dem sich die Gruppe befindet.

2. Verfahren nach Anspruch 1, dadurch gekennzeichnet, daß es für die Durchführung der Kodierung jedes Punkts darin besteht, das Volumen innerhalb der Hülle in Scheiben senkrecht zu einer ersten Hauptachsenrichtung von einer ersten Endscheibe bis zu einer Scheibe zu zerschneiden, die der letzten Scheibe mit dem zu kodierenden Punkt vorausgeht, indem die Mengen von in jedem aufeinanderfolgenden Abschnitt enthaltenen Punkten akkumuliert werden, worauf der Gesamtzahl von erhaltenen Punkten die Anzahl von in der letzten Scheibe verbleibenden Punkten hinzugefügt wird, um am zu kodierenden Punkt anzukommen.

3. Verfahren nach einem beliebigen der Ansprüche 1 und 2, dadurch gekennzeichnet, daß die die Wolke von Punkten umgebende Hülle ein Hyper-Ellipsoid ist, das auf den Schwerpunkt der Wolke von Punkten zentriert ist.

4. Verfahren nach einem der Ansprüche 1 und 2, dadurch gekennzeichnet, daß die die Wolke von Punkten umgebende Hülle eine Pyramidenform besitzt und auf den Schwerpunkt der Wolke von Punkten zentriert ist.

5. Verfahren nach einem beliebigen der Ansprüche 2 bis 4, dadurch gekennzeichnet, daß es darin besteht, die realen Werte der Koordinaten der zu kodierenden Punkte in ihren nächstliegenden ganzzahligen Wert zu kodieren.

6. Verfahren nach einem beliebigen der Ansprüche 2 bis 4, dadurch gekennzeichnet, daß es darin besteht, für die Kodierung nur halb-ganze Koordinaten in Betracht zu ziehen.

7. Verfahren nach einem beliebigen der Ansprüche 2 bis 4, dadurch gekennzeichnet, daß es darin besteht, für die Kodierung nur Koordinaten von geradzahligen oder ungeradzahligen Summen heranzuziehen.

8. Verfahren nach einem der Ansprüche 1 bis 7, dadurch gekennzeichnet, daß es darin besteht, das Volumen innerhalb der Hülle durch Teillängen von Koordinatenachsen zu justieren.

9. Verfahren nach Anspruch 8, dadurch gekennzeichnet, daß die Teillängen von Achsen einen gemeinsamen Nenner besitzen.

## Claims

1. Process for the vector quantization of low bit rate vocoders, characterized in that it consists in determining the coding region by surrounding with an envelope the scatter of the points of the autocorrelation matrix of the area coefficients (LARi) of the filter for modelling the vocal tract, in determining (3) the principal axes of the volume of points inside the envelope, in projecting (4) the coefficients of the autocorrelation matrix onto the principal axes, in partitioning the interior volume of the envelope into elementary volumes and in coding the coefficients resulting from the projection on the basis of their coordinates in the space defined by the principal axes of the volume of the points inside the envelope, while allocating a unique code value to each set of coefficients resulting from the projection, this code value corresponding to the location of the elementary volume in which the set lies.

2. Process according to Claim 1, characterized in that in order to code each point, it consists in partitioning the volume inside the envelope into slices perpendicular to a first principal axis direction from a first end slice to a slice preceding the last slice containing the point to be coded, while accumulating the numbers of points contained in each successive slice, and in adding to the number of points obtained the number of points remaining in the last slice so as to arrive at the point to be coded.

3. Process according to either one of Claims 1 and 2, characterized in that the envelope surrounding the scatter of points is a hyperellipsoid centred at the barycentre of the scatter of points.

4. Process according to either one of Claims 1 and 2, characterized in that the envelope surrounding the scatter of points is of pyramidal shape and is centred at the barycentre of the scatter of points.

5. Process according to any one of Claims 2 to 4, characterized in that it consists in converting the actual values of the coordinates of the points to be coded into their nearest integer value.

6. Process according to any one of Claims 2 to 4, characterized in that it consists in considering, for the coding, only half-integer coordinates.

7. Process according to any one of Claims 2 to 4, characterized in that it consists in considering, for the coding, only coordinates with even or odd sums.

8. Process according to any one of Claims 1 to 7, characterized in that it consists in adjusting the interior volume of the envelope by fractional coordinate axis lengths.

9. Process according to Claim 8, characterized in that the fractional axis lengths have a common denominator.
